# EUROPÄISCHE PATENTSCHRIFT

(11) **EP 0 623 710 B1**
(45) Veröffentlichungstag und Bekanntmachung des Hinweises auf die Patenterteilung: **05.08.1998**
(21) Anmeldenummer: 93107413.2
(22) Anmeldetag: 07.05.1993
(51) Int. Cl.: E03C 1/05

(54) **Berührungslos betätigbare Sanitärarmatur**
Non-contact sanitary valve
Robinet sanitaire à commande sans contact

(43) Veröffentlichungstag der Anmeldung: 09.11.1994
(73) Patentinhaber: SCHROTT, Harald, D-88131 Lindau (DE)
(72) Erfinder: Rudrich, Hans-Peter, D-92670 Windischeschenbach (DE); Geser, Bernd, D-88142 Wasserburg (DE)
(74) Vertreter: Patentanwälte Eisele, Otten & Roth

(56) Entgegenhaltungen:
- EP-A- 400 688
- EP-A- 448 421
- DE-A- 1 658 243
- DE-A- 3 537 678
- DE-B- 1 609 216
- US-A- 4 767 922

## Beschreibung

Die Erfindung betrifft eine berührungslos betätigbare Sanitärarmatur mit einem an eine Wasserleitung angeschlossenen Wasserauslauf und einem diesem vorgeschalteten Absperrventil, das mittels einer Steuerschaltung in Abhängigkeit von den Signalen einer annäherungsempfindlichen Sensoreinrichtung betätigbar ist.

Sanitärarmaturen dieser Art sind bekannt. Beispielsweise zeigt EP-A2-0 400 688 einen Wasserhahn, der ein am Ende nach unten gebogenes horizontales Auslaufrohr aufweist. Ein Ultraschallsensor, bestehend aus einem Sender und einem Empfänger, ist knapp hinter dem Auslaufbogen angeordnet. Der Sender strahlt im wesentlichen nach unten in dasselbe Zielgebiet wie der Wasserstrahl.

Eine solche Anordnung eines einzigen Sensors ist in mehrfacher Hinsicht unzulänglich. Füllt man ein Gefäß mit Wasser, so kann der Wasserstrahl nur dadurch abgestellt werden, daß man das Gefäß Zur Seite nimmt, wobei es unvermeidlich ist, daß das Gefäß auch außen benetzt wird. Insbesondere bei einem kleinen Gefäß kann es sein, daß es vom Sendestrahl nicht erfaßt wird, so daß das Ventil nur bei besonderer Manipulation öffnet. Eine meist vorhandene kleine Schaltverzögerung macht sich insofern störend bemerkbar, als das Wasser erst zu laufen beginnt, wenn die Hände unter der Auslauföffnung in Position gebracht sind. Schwierigkeiten können sich auch ergeben bei einer unerwünschten Interaktion des Sendestrahls mit dem Wasserstrahl. Wenn nämlich der Wasserstrahl eine Reflexion der Sendestrahlen bewirkt, bleibt das Wasser auch nach dem Zurücknehmen der Hände eingeschaltet. Schließlich ergeben sich häufig unerwünschte Reflexionen am Becken, die zwar durch genaue Einstellung des Schaltabstandes beherrscht werden können, jedoch eine Abstimmung auf das im Einzelfall verwendete Waschbecken notwendig machen.

Die gleichen Probleme ergeben sich auch bei einer Sensoreinrichtung für eine Sanitärarmatur nach der EP-A1-0 448 421, die in einer vorbekannten Version einen mittig angebrachten Sender mit horizontalem Strahlungskegel aufweist. Zusätzlich hierzu oder alternativ wird ein Sensor beschrieben, der aus einem Sender und einem Empfänger besteht, die mit verhältnismäßig großem gegenseitigem Abstand links und rechts vom Wasserauslauf angeordnet und auf den Boden des unter dem Wasserauslauf befindlichen Beckens ausgerichtet sind.

Ein Nachteil dieses symmetrisch zum Wasserauslauf angeordneten Sensors ist sein hoher Energieverbrauch wegen der breiten Streuung der Strahlung und der großen Lauflänge. Die ausgesandte Strahlung wird am Beckenboden reflektiert und das Ansprechsignal entsteht durch Unterbrechung der Strahlung. Die betriebsnotwendige Reflexion erfordert, wie schon erwähnt, eine individuelle Einstellung des Sensors auf die jeweilige Form des Beckens. Demgegenüber ist solchen Sensoren der Vorzug zu geben, deren Empfänger und Sender eng beieinander liegen und die auf die Reflexion der Strahlung an der Hand reagieren.

Der Erfindung liegt die Aufgabe zugrunde, das Füllen eines Gefäßes zu erleichtern, die Synchronisation des Beginns des Wasserlaufes und der Zuführbewegung des Reflexionsobjektes, z. B. der Hände, zu verbessern und unerwünschte Reflexionen des Sendestrahls am Wasserstrahl und am Becken zu vermeiden.

Diese Aufgabe wird ausgehend von einer Sanitärarmatur der einleitend bezeichneten Art erfindungsgemäß dadurch gelöst, daß die Sensoreinrichtung wenigstens zwei unabhängig voneinander wirkende Sensoren aufweist, deren Wirkungsbereiche zu beiden Seiten der vertikalen Symmetrieebene der Sanitärarmatur so angeordnet sind, daß sie den ausfließenden Wasserstrahl nicht erfassen. Danach sind mehrere Sensoren vorgesehen, von denen mindestens einer an jeder Seite der Symmetrieebene der Armatur angeordnet ist. Vorzugsweise divergieren die Wirkungsbereiche der Sensoren, d. h. die Strahlungskegel oder -keulen. Damit ist es möglich, sie am Wasserstrahl vorbeizulenken, so daß dieser nicht getroffen wird. Zweckmäßigerweise wirken die Sensoren unabhängig voneinander, d. h., daß es genügt, einen Reflexionsgegenstand in den Wirkungsbereich eines der beiden Sensoren einzuführen, um das Wasser fließen zu lassen.

Dadurch ist es möglich, schon bei Annäherung beispielsweise der Hände an den Wasserstrahlbereich das Wasser fließen zu lassen, so daß dem Benutzer die Schaltverzögerung nicht zum Bewußtsein kommt. Infolge der doppelseitigen Anordnung der Sensoren gilt das für Rechts- und Linkshänder. Man kann auch von vorne kommend ein Gefäß unter den Auslauf halten und durch eine Annäherungsbewegung mit der anderen Hand das Wasser zum Laufen bringen und wieder abstellen. Man kann also das Gefäß exakt füllen, ohne es unter den laufenden Strahl wegziehen zu müssen. Auch dies ist im Rechts- und Linkshandbetrieb möglich.

Die von der Mittelebene weggerichteten Sendestrahlen treffen erst in einem verhältnismäßig großen Abstand auf das Becken, so daß es leichter ist, einen für die Handhabung geeigneten Schaltabstand zu wählen, der Beckenreflexionen ausschließt. Außerdem ist es in dieser Hinsicht zweckmäßig, die Sendekegel bzw. -keulen der Sensoren in die Horizontale zu legen oder nur wenig gegenüber der Horizontalen nach unten zu neigen und sie auf diese Weise über den Beckenrand hinweg zu führen.

Zwei unabhängige Sensoren lassen sich vorzugsweise dadurch verwirklichen, daß zwei Sender und ein gemeinsamer, zwischen den Sendern angeordneter Empfänger vorgesehen sind. Es kann aber auch jedem Sender sein eigener Empfänger zugeordnet werden. Alle diese Überlegungen gelten vorzugsweise für mit Infrarotstrahlen arbeitende Sensoren. Eine Anwendung auf Ultraschall- oder Mikrowellensensoren oder Sensoren anderer Strahlungsarten ist jedoch nicht ausgeschlossen.

Ein Ausführungsbeispiel der Erfindung wird nachfolgend anhand der Zeichnung erläutert. Im einzelnen zeigt
- Fig. 1: eine Seitenansicht einer Wasserauslaufarmatur mit angedeutetem Beckenrand und
- Fig. 2: einen Horizontalschnitt II-II der Anordnung nach Fig. 1 in größerem Maßstab.

Das Waschbecken gemäß Fig. 1 hat einen vorderen, dem Benutzer zugewandten Rand 1. Eine schräg nach vorn hochstehende gestreckte Auslaufarmatur 2 ist am hinteren Beckenrand befestigt. Sie endet oben in einem gewölbten Kopf mit einer Auslauföffnung, deren Wasserstrahl 3 schräg nach unten in das Becken gerichtet ist. Der obere Abschnitt der Auslaufarmatur 2 hat einen nach vorn abgeflachten Querschnitt, wie Fig. 2 zeigt. In dieser abgeflachten Zone wenig unterhalb der Auslauföffnung sind auf gleicher Höhe zwei Infrarotsender 4 und 5 angeordnet, die einen gemeinsamen Infrarotempfänger 6 zwischen sich aufnehmen. Die beiden Sender 4 und 5 befinden sich somit zu beiden Seiten der vertikalen Symmetrieebene 7 der Armatur 2, in welcher der Infrarotempfänger 6 liegt und die den Wasserstrahl 3 mittig durchschneidet. Die durch je zwei Grenzstrahlen angedeuteten Sendestrahlenkegel 8 und 9 verlaufen mit nur geringer Neigung über den vorderen Beckenrand 1 hinweg und in der Draufsicht nach Fig. 2 laufen die Sendestrahlenkegel von der Symmetrieebene 7 weg auseinander. Sie treffen den in Fig. 2 im Querschnitt angedeuteten Wasserstrahl 3 nicht.

Bei einer solchen Anordnung hat es sich als sinnvoll erwiesen, den Schaltabstand auf etwa 15 cm von dem Sensor weg einzustellen. Bewegt man dabei die Hände in das Gebiet des zu erwartenden Wasserstrahls, so wird schon beim Heranbewegen das Schaltsignal ausgelöst, so daß der Wasserstrahl angenehm schnell einsetzt. Ein mit einer Hand gehaltenes, von unten herangeführtes Gefäß kann durch Manipulation der anderen Hand leicht gefüllt werden. Reflexionen am Becken sind ausgeschlossen.

## Patentansprüche

1. Berührungslos betätigbare Sanitärarmatur (2) mit einem an eine Wasserleitung angeschlossenen Wasserauslauf und einem diesem vorgeschalteten Absperrventil, das mittels einer Steuerschaltung in Abhängigkeit von den Signalen einer annäherungsempfindlichen Sensoreinrichtung betätigbar ist, dadurch gekennzeichnet, daß die Sensoreinrichtung wenigstens zwei unabhängig voneinander wirkende Sensoren (4, 6) und (5, 6) aufweist, deren Wirkungsbereiche (8, 9) zu beiden Seiten der vertikalen Symmetrieebene (7) der Sanitärarmatur (2) so angeordnet sind, daß sie den ausfließenden Wasserstrahl (3) nicht erfassen.

2. Sanitärarmatur nach Anspruch 1, dadurch gekennzeichnet, daß die Wirkungsbereich (8, 9) der beiden Sensoren divergieren.

3. Sanitärarmatur nach Anspruch 1, dadurch gekennzeichnet, daß die Sensoren je einen Sender (4 bzw. 5) und einen gemeinsamen, zwischen den Sendern, angeordneten Empfänger (6) aufweisen.

4. Sanitärarmatur nach einem der vorhergehenden Ansprüche, dadurch gekennzeichnet, daß die Sender (4, 5) Infrarotstrahlen aussenden.

## Claims

1. Sanitary fitting (2) which operates without contact, with a water outlet connected to a water pipe and a shut-off valve which is connected upstream thereof and can be operated by a control circuit as a function of the signals from an approach-sensitive sensor device, characterized in that the sensor device comprises at least two sensors (4, 6) and (5, 6) which act independently of one another and of which the regions of action (8, 9) are arranged on both sides of the vertical plane of symmetry (7) of the sanitary fitting (2) such that they do not detect the issuing water jet (3).

2. Sanitary fitting according to claim 1, characterized in that the regions of action (8, 9) of the two sensors diverge.

3. Sanitary fitting according to claim 1, characterized in that the sensors each have a transmitter (4 and 5) and a common receiver (6) arranged between the transmitters.

4. Sanitary fitting according to one of the preceding claims, characterized in that the transmitters (4, 5) emit infrared rays.

## Revendications

1. Robinet sanitaire (2) pouvant être actionné sans contact, comportant une sortie d'eau raccordée à un conduit d'eau et une valve d'arrêt, prévue en amont de celle-ci, qui peut être actionnée au moyen d'un circuit de commande de façon dépendant des signaux d'un dispositif à capteurs de proximité,
caractérisé en ce que le dispositif à capteurs présente au moins deux capteurs (4,6) et (5,6) agissant indépendamment l'un de l'autre, dont les zones d'action (8,9) s'étendent des deux côtés du plan de symétrie vertical (7) du robinet sanitaire (2) de sorte qu'elles ne rencontrent pas le jet d'eau (3) qui s'écoule.

2. Robinet sanitaire selon la revendication 1,
caractérisé en ce que les zones d'action (8,9) des deux capteurs divergent.

3. Robinet sanitaire selon la revendication 1,
caractérisé en ce que les capteurs présentent, à chaque fois, un émetteur (4,5) et un récepteur (6) commun, agencé entre les émetteurs.

4. Robinet sanitaire selon une des revendications précédentes,
caractérisé en ce que les émetteurs (4,5) émettent un rayonnement infrarouge.
